# FASCICULE DE BREVET EUROPEEN

(11) **EP 0 007 842 B1**
(45) Date de publication et mention de la délivrance du brevet: **08.08.1984**
(21) Numéro de dépôt: 79400472.1
(22) Date de dépôt: 09.07.1979
(51) Int. Cl.: H01J 47/08

(54) **Dispositif de détection et de localisation de rayonnements**
Lageempfindliche Strahlungsnachweiseinrichtung
Device for the detection and localization of radiation

(30) Priorité: 12.07.1978 FR 7820807
(43) Date de publication de la demande: 06.02.1980
(73) Titulaire: COMMISSARIAT A L'ENERGIE ATOMIQUE Etablissement de Caractère Scientifique Technique et Industriel, 75752 Paris Cedex 15 (FR)
(72) Inventeur: Comby, Georges, F-78120 Rambouillet (FR); Mangeot, Philippe, F-75013 Paris (FR)
(74) Mandataire: Mongrédien, André

## Description

La présente invention concerne un dispositif de détection et de localisation de rayonnements et notamment de phénomènes libérant des électrons.

Elle s'applique plus particulièrement à la détection de photons issus de rayonnements ultraviolets et visibles. Elle permet la représentation de phénomènes physiques produisant simultanément un nombre important de photons.

On sait que, pour détecter des photons, il est nécessaire de procéder à deux opérations successives: la première de ces opérations consiste à convertir tout photon en un ou plusieurs électrons. La seconde opération consiste en une multiplication de ces électrons, dans le but d'obtenir un signal électrique mesurable.

Lorsque la conversion du photon en électron fournit un seul électron, la détection devient difficile. C'est le cas par exemple des photons qui présentent une énergie inférieure à 12,3 eV correspondant à une lumière dont la longueur d'onde est supérieure à 1000 A. Si en plus de la détection, il est nécessaire de localiser sur le détecteur le lieu de la conversion du photon, il est important que cette conversion permette d'obtenir un signal électrique d'amplitude suffisante, correspondant à ce seul électron.

Les cellules photoélectriques à vide ou à gaz, les cellules photoconductrices ou photovoltaïques, les photomultiplicateurs permettent de mesurer des flux lumineux. Les photomultiplicateurs en particulier présentent une grande sensibilité, permettant de mesurer des flux lumineux très faibles, de détecter et de localiser un photoélectron unique. Ils nécessitent cependant une fabrication très soignée, délicate et donc très coûteuse. Leur efficacité quantique, de l'ordre de 10%, est liée au rendement de la photocathode. Malgré l'apparition des microcanaux, les photomultiplicateurs resent volumineux, même si l'utilisation des microcanaux permet de diminuer considérablement leur longueur. Leur facteur de multiplication est de l'ordre de 10⁵ à 10⁶ et leur courant d'obscurité est d'environ 10-⁷ A. De plus, les ions positifs issus des gaz résiduels contenus dans ces photomultiplicateurs, provoquent une destruction progressive de la photocathode. Enfin, le spectre des impulsions correspondant à un photo-électron unique se discerne difficilement des impulsions de bruit de fond thermoionique de la photocathode. Lorsque la conversion fournit un seul électron, la détection du rayonnement et sa localisation sont très difficiles car la probabilité de perdre cet électron est très élevée. C'est le cas pour tous les photons dont l'énergie est inférieure à 12,3 eV qui présentent une longueur d'onde supérieure à 1000 À. La détection ne peut être efficace et exploitable que si la multiplication électronique est importante, afin de produire un signal se distinguant nettement du bruit de fond. Si de plus, on souhaite localiser le lieu de conversion du photo-électron, il est nécessaire d'associer le photomultiplicateur à une zone multiplicatrice repérable fondée par exemple sur le principe d'une focalisation de proximité, sur l'utilisation de lentilles électrostatiques etc.

On connaît aussi un détecteur panoramique de rayonnements présentant une multiplicité de chambres d'ionisation, électriquement isolées et remplies d'un gaz ionisable tel que décrit dans le brevet US N° 3418474. Le détecteur de ce brevet comprend une pluralité d'anodes en forme de pointes maintenues par un support isolant et situées en regard d'un hublot dont la forme est telle que les cloisons qu'il forme viennent entourer chacune de ces électrodes. Des parois conductrices (cathode) entourent ainsi les extrémités des anodes. Ce détecteur ne permet pas de détecter et localiser un photon unique, ni d'obtenir des impulsions dont l'amplitude permette de les distinguer d'un bruit de fond.

Pour la détection d'un photo-électron unique, le seul dispositif connu actuellement est un photomultiplicateur du type "Quantacon", dans lequel le spectre d'impulsions se distingue du bruit de fond thermoélectronique. Cependant, un tel photomultiplicateur, comme d'ailleurs les photomultiplicateurs à microcanaux, nécessite aussi une fabrication extrêmement soignée, délicate et donc coûteuse. Il présente également une efficacité quantique réduite, de l'ordre de 10%, liée au rendement de la photocathode. Ce photomultiplicateur est également assez volumineux.

La présente invention a pour but de remédier à ces inconvénients et, notamment, de réaliser un dispositif de détection et de localisation d'un rayonnement dans lequel il est possible de détecter et de localiser un photon unique soit par effet photoélectrique sur un dépôt photosensible, soit par photoionisation d'un mélange gazeux et selon le cas par les deux voies simultanément. Le dispositif de l'invention a aussi pour but de permettre une focalisation électrostatique des photoélectrons sur des zones multiplicatrices réparables, assurant ainsi une localisation du lieu de la conversion. La zone multiplicatrice présente un gain élevé et permet ainsi d'obtenir des impulsions dont l'amplitude importante permet de les distinguer facilement du bruit de fond de l'appareillage électronique. La conception du dispositif de l'invention est telle que ses éléments sont réparables, en cas de fonctionnement défectueux.

L'invention a pour objet un dispositif de détection et de localisation de rayonnements, comprenant dans une enceinte étanche, au moins une cathode portée à un premier potentiel par rapport à un potentiel de référence, une pluralité d'anodes filiformes isolées entre elles, les extrémités de ces anodes ayant la forme de pointes, les axes de ces anodes coïncidant avec les axes de mailles réalisées dans une couche métallique formant une cathode, l'enceinte étanche étant munie d'un hublot transparent aux rayonnements concernés, situé en regard de la cathode et des anodes, des moyens photosensibles aussi contenus dans l'enceinte, ainsi qu'un support isolant présentant deux faces caractérisé en ce qu'une partie d'une face, située en regard du hublot, est revêtue de ladite couche métallique formant un réseau de mailles constituant la cathode, les pointes des anodes étant disposées en retrait par rapport à la face du support isolant revêtue du réseau de mailles conductrices, les extrémités des anodes étant ainsi séparées entre elles par le support isolant.

Selon une autre caractéristique de l'invention, la face interne du hublot est revêtue d'une trame d'un matériau conducteur, portée à un deuxième potentiel par rapport à un potentiel de référence.

Selon une caractéristique particulière, les moyens photosensibles sont constitués par un réseau de matériau photosensible ayant la même forme que le réseau constituant le cathode et déposé en couches sur ce réseau.

Selon une autre caractéristique particulière les moyens photosensibles sont constitués par au moins un gaz photoionisable circulant à l'intérieur de l'enceinte.

Selon une autre caractéristique, le dispositif de l'invention comprend en outre des moyens de détection et de localisation des anodes qui présentent une différence de potentiel par rapport au potentiel de référence.

Selon une caractéristique avantageuse, l'autre face du support isolant est revêtue d'un autre réseau de mailles d'un matériau conducteur, parallèles aux mailles du réseau constituant la cathode, cet autre réseau étant porté à un troisième potentiel par rapport au potentiel de référence.

Enfin, selon une autre caractéristique, le support isolant est percé de trous correspondant aux mailles du réseau constituant la cathode.

D'autres caractéristiques et avantages de l'invention ressortiront mieux de la description qui va suivre, donnée à titre purement illustratif, en référence aux dessins annexés dans lesquels:
- la figure 1 représente en coupe partielle le dispositif conforme à l'invention;
- la figure 2 représente en coupe transversale un autre mode de réalisation du dispositif, dans lequel le support de cathode a une forme différente de celle représentée à la figure 1 ;
- la figure 3 représente en vue de dessus le support de cathode, cette cathode ayant une forme en réseau, dont la trame est dite "en nid d'abeilles";
- la figure 4 représente une vue de dessus du support de cathode, cette cathode étant formée d'une couche conductrice, déposée à la surface du support isolant troué en regard des anodes.

En référence à la figure 1, on a représenté en coupe, un dispositif de détection et de localisation de rayonnements, conforme à un premier mode de réalisation de l'invention.

Ce dispositif comprend, dans une enceinte étanche 1, au moins une cathode telle que 2, portée à un premier potentiel V₂ par rapport à un potentiel de référence et une pluralité d'anodes 3 filiformes, isolées entre elles par une pièce isolante 4. Ce dispositif comprend également des moyens photosensibles qui seront décrits plus en détail. L'enceinte étanche 1 est munie d'un hublot transparent 5 qui est situé en regard de la cathode 2 et des anodes 3. La cathode 2 est constituée d'une couche 14 d'un matériau conducteur formant un réseau de mailles; cette couche est déposée sur un support isolant 6, sur la face 7 du support en regard du hublot isolant 5. Les anodes 3 sont filiformes, leurs extrémités 8 sont en forme de pointes. Les axes de ces anodes coïncident respectivement avec les axes des mailles du réseau qui forment la cathode. Les pointes 8 des anodes sont situées en retrait par rapport à la face 7 du support isolant 6. Dans ce mode de réalisation du dispositif conforme à l'invention, des moyens photosensibles sont prévus et sont constitués par un mélange gazeux photoionisable circulant à l'intérieur de l'enceinte. Les moyens qui permettent la circulation de ce gaz ou de ce mélange gazeux n'ont pas été représentés sur cette figure. Dans le mode de réalisation du dispositif qui est représenté sur la figure, le support isolant 6 est percé de trous 9 qui correspondent respectivement aux mailles du réseau constituant la cathode. Comme on le verra plus loin en détail, ce support isolant peut ne pas être percé de trous correspondant aux mailles du réseau formant la cathode. Le gaz ou mélange gazeux qui est contenu dans l'enceinte 1 assure une multiplication électronique élevée et stable dans la zone de champ électrique, au voisinage des pointes des anodes. Dans ce premier mode de réalisation du dispositif de l'invention, la conversion des photoélectrons est obtenue par photoionisation du gaz ou de l'un des constituants du mélange gazeux ou par effet photoélectrique du dépôt photosensible, introduit dans l'enceinte 1.

Selon un autre mode de réalisation du dispositif conforme à l'invention, la face interne 10 du hublot isolant 5 peut être revêtue d'une trame d'un matériau conducteur porté à un deuxième potentiel V, par rapport au potentiel de référence. Cette trame peut être déposée en couche mince sur la face interne du hublot ou être constituée d'un grillage ou d'une nappe de fils de très faible diamètre. Selon cet autre mode de réalisation du dispositif conforme à l'invention, un gaz ou un mélange gazeux circule à l'intérieur de l'enceinte 1, de sorte que la multiplication électronique est réalisée dans la zone de champ électrique, au voisinage des pointes des anodes. La conversion des photoélectrons est obtenue par photoionisation des gaz ou du mélange gazeux contenus dans l'enceinte. La trame conductrice 11, disposée sur la face interne 10 du hublot 5 est portée au potentiel V₁ et permet un drainage efficace des photoélectrons dans la zone de champ électrique au voisinage des anodes, avec un meilleur rendement.

Selon un autre mode de réalisation du dispositif conforme à l'invention, l'autre face 12 du support isolant 6 peut être revêtue d'un réseau de mailles 13, d'un matériau conducteur; ces mailles sont parallèles à celles du réseau constituant la cathode; elles sont portées à un troisième potentiel V₃, par rapport au potentiel de référence. Il est bien évident, comme dans le cas de réseau de mailles formant la cathode que ce réseau peut être déposé sur la face 12, sous forme d'une couche mince. Il peut également être constitué par un réseau de fils isolés qui permet de recueillir des signaux d'informations concernant la localisation des rayonnements qui atteignent le hubtot. est bien évident aussi que, comme dans le mode de réalisation décrit précédemment, un gaz ou un mélange gazeux circule à l'intérieur de l'enceinte étanche 1 et que la conversion photoélectronique est réalisée par photoionisation du gaz ou du mélange gazeux circulant dans cette enceinte.

Selon un autre mode de réalisation du dispositif conforme à l'invention, l'enceinte étanche 1 ne contient aucun gaz ou mélange gazeux photoionisable mais les moyens photosensibles sont constitués, dans ce cas, par un dépôt 17 d'un matériau photosensible, déposé sur la face 7 du support isolant 6, sous forme d'une couche mince par exemple. Dans ce cas, le rayonnement R agit sur le dépôt photosensible 17 qui libère des électrons. Ceux-ci sont drainés par les lignes de force du champ électrique reliant le réseau de cathodes 2 à l'anode ou aux anodes où se produisent des avalanches. Il est bien évident que dans cet autre mode de réalisation du dispositif de l'invention, dans lequel un dépôt photosensible recouvre le réseau de cathodes, une structure conforme aux différents modes de réalisation décrits précédemment pourrait être envisagée. En effet, comme dans le cas précédent, un réseau d'un matériau conducteur 13 peut recouvrir l'autre face 12 du support isolant 6; de la même manière, il peut être envisagé qu'un réseau ou une trame conductrice 11 recouvre la face interne du hublot transparent 5. De plus, dans ce mode de réalisation, il est bien évident que cette enceinte est remplie d'un gaz ou d'un mélange gazeux; dans ces conditions, la conversion photoélectronique s'effectue simultanément par effet photoélectrique dû à la couche photosensible 14 et par photoionisation dans le gaz ou le mélange gazeux circulant dans l'enceinte 1. Les moyens photosensibles sont donc de ces deux types et il en résulte que la conversion photoélectrique peut s'effectuer simultanément par les deux effets mentionnés précédemment; ceci peut permettre la détection et la localisation de deux rayonnements de longueurs d'ondes différentes. Il est bien évident que, dans le cas où le réseau de cathodes est re- couvert par un dépôt photosensible, ces cathodes constituent une électrode distincte du dépôt photosensible, même si ce dernier admet le même support matériel.

Sur la figure, on a également représenté des cales 15, 16 qui soutiennent le support isolant 6 entre le support d'anodes 4 et le hublot transparent 5, à l'intérieur de la paroi 17 de l'enceinte 1.

Pour des modes de réalisation du dispositif conformes à l'invention, qui présentent l'introduction d'un gaz ou d'un mélange gazeux à l'intérieur de l'enceinte étanche 1, la multiplication électronique s'effectue au régime Geiger ou quasi-geiger, dans le champ électrique d'une pointe ou des pointes d'anodes. Le mélange circule dans le corps du dispositif grâce à des moyens qui n'ont pas été représentés, à une pression adaptée à la stabilité du fonctionnement du dispositif. Il est à remarquer que les éléments du dispositif et, en particulier, les anodes et leur support, le réseau de cathodes et son support, peuvent être réalisés en une seule pièce ou selon une mosaïque d'éléments discrets permettant de réaliser des détecteurs de très grandes dimensions et de formes variées, sphérique par exemple. Ceci facilite l'adaptation du détecteur à différentes sources de rayonnement et permet également d'assurer sa maintenance de façon aisée. L'encombrement en épaisseur est très réduit et le dispositif peut être utilisé par empilement. Il permet de détecter et de localiser toutes sortes de rayonnements nucléaires produisant un nombre plus important d'électrons primaires. Comme chaque anode est indépendante, ce dispositif permet d'enregistrer un fort taux d'évènements par seconde. De plus, il peut être associé à divers types de convertisseurs, tels que des convertisseurs de rayonnements gamma, à neutrons, etc.... Engin, on a également représenté sur cette figure, des moyens 18 qui permettent de détecter et de localiser les anodes pour lesquelles apparaît une différence de potentiel par rapport au potentiel de référence. En effet, l'ensemble de ces anodes joue un rôle analogue à celui des galettes de microcanaux dans un photomultiplicateur. Ces anodes permettent de multiplier le nombre d'électrons, de manière importante, afin d'obtenir un signal aisément mesurable. Les moyens 18 qui permettent de détecter et de localiser les anodes qui présentent une différence de potentiel par rapport au potentiel de référence sont bien connus dans l'état de la technique et n'ont pas été décrits en détail. Ils sont généralement constitués par des circuits logiques qui permettent de repérer la ou les anodes qui présentent une différence de potentiel par rapport au potentiel de référence; ces moyens comprennent également des moyens de mesure de cette différence de potentiel.

En référence à la figure 2, on a représenté en coupe une autre forme du support isolant 6 et de cathodes 2. Ce support n'est pas troué commedans les modes de réalisation précédents et il supporte les pointes 8 des anodes 3. Les pointes de ces anodes comme dans les modes de réalisation précédents, sont disposées en retrait par rapport au niveau des cathodes. Il est bien évident que, comme dans les cas précédents, la face 12 du support 6 pourrait éventuellement comporter un réseau de mailles conductrices en regard du réseau de mailles constituant les cathodes 2, portées par la face 7 du support 6. Il est bien évident aussi que la face 7 du support 6 peut être également revêtue d'une couche photosensible 14.

En référence à la figure 3, on a représenté en vue de dessus, la face 7 du support isolant 6 sur laquelle est déposé un réseau 2 de mailles conductrices constituant la cathode. Ce réseau dans ce mode de réalisation particulier, a une forme en nid d'abeilles et on a supposé que les anodes 3 étaient situées au centre de trous 9 qui ajourent le support isolant 6.

En référence à la figure 4, on a représenté en vue de dessus, le support isolant 6. Dans ce mode de réalisation particulier, la cathode est constituée par une couche conductrice 2, déposée à la surface du support isolant 6; les anodes 3 sont situées au centre des trous 9 du support isolant 6.

Il est bien évident que, dans la description qui vient d'être faite en référence aux figures 3 et 4, la cathode pourrait être recouverte d'une couche photosensible et que la face opposée du support isolant 6, non représentée sur ces figures, pourrait être recouverte de couches conductrices formant un réseau identique à celui qui est représenté.

Dans le dispositif qui vient d'être décrit, la disposition, et l'indépendance des anodes facilitent les compositions géométriques électroniques très variées en vue de sélectionner des configurations d'évènements dans l'espace et dans le temps.

## Revendications

1. Dispositif de détection et de localisation de rayonnements, comprenant dans une enceinte étanche (1), au moins une cathode (2) portée à un premier potentiel (V2) par rapport à un potentiel de référence, une pluralité d'anodes (3) filiformes isolées entre elles, les extrémités (8) de ces anodes ayant la forme de pointes, les axes de ces anodes (3) coïncidant avec les axes de mailles (14) réalisées dans une couche métallique formant une cathode, l'enceinte étanche étant munie d'un hublot (5) transparent aux rayonnements concernés, situé en regard de la cathode et des anodes, des moyens photosensibles (17) aussi contenus dans l'enceinte, ainsi qu'un support isolant (6) présentant deux faces caractérisé en ce qu'une partie d'une face (7), située en regard du hublot, est revêtue de ladite couche métallique formant un réseau de mailles (14) constituant le cathode, les pointes (8) des anodes étant disposées en retrait par rapport à la face (7) du support isolant revêtu du réseau de mailles conductrices, les extrémités des anodes étant ainsi séparées .entre elles par le support isolant (6).

2. Dispositif de détection et de localisation de rayonnements selon la revendication 1, caractérisé en ce que la face interne (10) du hublot est revêtue d'une trame (11) d'un matériau conducteur, portée à un deuxième potentiel (V1 ) par rapport au potentiel de référence.

3. Dispositif selon la revendication 2, caractérisé en ce que lesdits moyens photosensibles (17) sont constitués par un dépôt d'un matériau photosensible déposé sur la face supérieure (7) du support isolant.

4. Dispositif selon la revendication 3, caractérisé en ce que les moyens photosensibles comprennent en outre, au moins un gaz photoionisable circulant à l'intérieur de l'enceinte (1).

5. Dispositif selon la revendication 2, caractérisé en ce que lesdits moyens photosensibles sont constitués par au moins un gaz photoionisable circulant à l'intérieur de l'enceinte (1).

6. Dispositif de détection et de localisation de rayonnements selon l'une quelconque des revendications 3 à 5, caractérisé en ce qu'il comprend en outre des moyens (18) de détection et de localisation des anodes qui présentent une différence de potentiel par rapport au potentiel de référence.

7. Dispositif de détection et de localisation de rayonnement selon la revendication 6, caractérisé en ce que l'autre face (12) du support isolant (6) est revêtue d'un autre réseau (13) de mailles d'un matériau conducteur, parallèles aux mailles du réseau (14) constituant la cathode, cet autre réseau étant porté à un troisième potentiel (V3) par rapport au potentiel de référence.

8. Dispositif selon la revendication 7, caractérisé en ce que le support isolant (6) est percé de trous (9) correspondant aux mailles (14) du réseau constituant la cathode.

## Patentansprüche

1. Lageempfindliche Strahlungsnachweiseinrichtung, umfassend in einem dichten Gehäuse (1) wenigstens eine Kathode (2), die in bezug auf ein Bezugspotential auf ein erstes Potential (V2) gebracht ist, eine Vielzahl von gegenseitig isolierten, drahtförmigen Anoden (3), deren Enden (8) spitzenförmig sind und deren Achsen mit den Achsen von Maschen (14), die in einer eine Kathode bildenden Metallschicht ausgebildet sind, übereinstimmen, wobei das dichte Gehäuse mit einem für die betreffende Strahlung durchlässigen Fenster (5) versehen ist, welches der Kathode und den Anoden gegenüberliegend angeordnet ist, ebenfalls in dem Gehäuse enthaltene, lichtempfindliche Mittel (17), sowie einen isolierenden Träger (6), der zwei Seiten aufweist, dadurch gekennzeichnet, daß ein Teil einer Seite (7), die dem Fenster gegenüberliegt, mit der Metallschicht bedeckt ist, die ein die Kathode bildendes Maschengitter (14) bildet, daß die Spitzen (8) der Anoden in bezug auf die Seite (7) des mit dem leitenden Maschengitter bedeckten, isolierenden Trägers zurückgenommen angeordnet sind und daß die Enden der Anoden somit durch den isolierenden Träger (6) voneinander getrennt sind.

2. Lageempfindliche Strahlungsnachweiseinrichtung nach Anspruch 1, dadurch gekennzeichnet, daß die Innenseite (10) des Fensters mit einem Raster (11) aus einem leitenden Material bedeckt ist, welches in bezug auf das Bezugspotential auf ein zweites Potential (V1) gebracht ist.

3. Einrichtung nach Anspruch 2, dadurch gekennzeichnet, daß die lichtempfindlichen Mittel (17) von einer Ablagerung eines lichtempfindlichen Materials auf der oberen Seite (7) des isolierenden Trägers gebildet sind.

4. Einrichtung nach Anspruch 3, dadurch gekennzeichnet, daß die lichtempfindlichen Mittel ferner wenigstens ein durch Photonen ionisierbares Gas umfassen, welches im Inneren des Gehäuses (1) strömt.

5. Einrichtung nach Anspruch 2, dadurch gekennzeichnet, daß die lichtempfindlichen Mittel von wenigstens einem durch Photonen ionisierbaren Gas gebildet sind, welches im Inneren des Gehäuses (1) strömt.

6. Lageempfindliche Strahlungsnachweiseinrichtung nach irgendeinem der Ansprüche 3 bis 5, dadurch gekennzeichnet, daß diese ferner Mittel (18) zum Nachweisen und Lokalisieren derjenigen Anoden umfaßt, die in bezug auf das Bezugspotential einen Potentialunterschied aufweisen.

7. Lageempfindliche Strahlungsnachweiseinrichtung nach Anspruch 6, dadurch gekennzeichnet, daß die andere Seite (12) des isolierenden Trägers (6) mit einem anderen Maschengitter (13) aus einem leitenden Material bedeckt ist, welches parallel zu den Maschen des die Kathode bildenden Gitters (14) ist, und daß dieses andere Gitter hinsichtlich des Bezugspotentials auf ein drittes Potential (V3) gebracht ist.

8. Einrichtung nach Anspruch 7, dadurch gekennzeichnet, daß der isolierende Träger (6) mit Löchern (9) durchbohrt ist, die den Maschen (14) des die Kathode bildenden Gitters entsprechen.

## Claims

1. Apparatus for the detection and location of radiation comprising a gas-tight container (1) holding at least one cathode (2) having a first potential (V 2) with respect to a reference potential, a plurality of mutually-isolated filamentary anodes (3), the tips (8) of said anodes being points, the axes of said anodes (3) coinciding with the axes of meshes (14) in a metal layer forming a cathode, the gas-tight container having a window (5), transparent to the radiation concerned, facing the cathode and the anodes, photosensitive means (17) also contained in the container, as well as an insulating support (6) having two surfaces, characterized in that a part of one surface (7) facing the window, is faced with said metal layer forming a mesh grid (14) constituting the cathode, the points (8) of the anodes being set back with respect to the surface (7) of the insulating support faced with the conductive mesh grid, the tips of the anodes being thereby mutually separated by the insulating support (6).

2. Apparatus for the detection and location of radiation according to the Claim 1, characterized in that the internal surface (10) of the window is faced with a grid (11) of conductive material, having a second potential (V,) with respect to the reference potential.

3. Apparatus according to Claim 2, characterized in that said photosensitive means (17) comprise a layer of photosensitive material on the upper surface (7) of the insulating support.

4. Apparatus according to Claim 3, characterized in that the photosensitive means additionally comprise at least one photoionizable gas circulating in the interior of the container (1

5. Apparatus according to Claim 2, characterized in that said photosensitive means comprise at least one photoionizable gas circulating in the interior of the container (1).

6. Apparatus for the detection and location of radiation according to any one of Claims 3 to 5, characterized in that it additionally comprises means (18) for detecting and locating anodes having a potential difference with respect to the reference potential.

7. Apparatus for the detection and location of radiation according to Claim 6, characterized in that the other surface (12) of the insulating support (6) is faced with another grid (13) of mesh of conductive material, parallel to the mesh of grid (14) constituting the cathode, said other grid having a third potential (V₃) with respect to the reference potential.

8. Apparatus according to Claim 7, characterized in that the insulating support (6) is pierced by holes (9) corresponding to the meshes (14) of the grid constituting the cathode.
